# EUROPÄISCHE PATENTSCHRIFT

(11) **EP 0 711 851 B1**
(45) Veröffentlichungstag und Bekanntmachung des Hinweises auf die Patenterteilung: **04.03.1998**
(21) Anmeldenummer: 95117495.2
(22) Anmeldetag: 07.11.1995
(51) Int. Cl.: C25B 3/02

(54) **Verfahren zur Herstellung von p-Hydroxybenzaldehyden**
Process for manufacturing p-hydroxybenzaldehyde
Procédé de production de p-Hydroxybenzaldéhydes

(30) Priorität: 15.11.1994 DE 4440466
(43) Veröffentlichungstag der Anmeldung: 15.05.1996
(73) Patentinhaber: BASF AKTIENGESELLSCHAFT, 67056 Ludwigshafen (DE)
(72) Erfinder: Weiper-Idelmann, Andreas, Dr., D-68163 Mannheim (DE); Grosse Brinkhaus, Karl-Heinz, Dr., D-67098 Bad Dürkheim (DE)

(56) Entgegenhaltungen:
- PATENT ABSTRACTS OF JAPAN vol. 006 no. 063 (C-099) ,22.April 1982 & JP-A-57 002881 (OTSUKA CHEM CO LTD;OTHERS: 01) 8.Januar 1982,
- DATABASE WPI Section Ch, Week 7715 Derwent Publications Ltd., London, GB; Class E14, AN 77-26085Y & JP-A-52 027 739 ( TAKASAGO PERFUMERY KK) , 2.März 1977

## Beschreibung

Die vorliegende Erfindung betrifft ein verbessertes Verfahren zur Herstellung von p-Hydroxybenzaldehyden der allgemeinen Formel I in der der aromatische Ring 2 bis 4 inerte Substituenten X tragen kann, durch elektrochemische Oxidation eines Phenols der allgemeinen Formel II in Gegenwart eines Alkanols R¹-OH, wobei der Rest R¹ für einen C₁-C₆-Alkylrest steht.

Die Aldehyde I dienen als Zwischenprodukte für die Herstellung von Pharmazeutika, Licht- und Pflanzenschutzmitteln, Stabilisatoren, Antioxidantien, Farb- und Riechstoffen.

Die elektrochemische Oxidation von 2,6-Di-tert.-butyl-4-methylphenol zu 3,5-Di-tert.-butyl-4-hydroxybenzaldehyd beschreiben H. Ohmori et al. in Chem. Pharm. Bull. 33 (1985) 4007. Die Reaktion wird in einem Gemisch von Methanol und Diethylether in Gegenwart stöchiometrischer Mengen Natriummethanolat und eines weiteren Hilfselektrolyten bei konstantem Potential durchgeführt. Die erzielte Ausbeute von 68 % läßt jedoch für eine wirtschaftliche technische Umsetzung des Verfahrens Wünsche offen.

Der Erfindung lag die Aufgabe zugrunde, die Aldehyde I aus Phenolen II in höheren Ausbeuten selektiv zugänglich zu machen.

Demgemäß wurde eine Verbesserung des eingangs definierten Verfahrens gefunden, welche dadurch gekennzeichnet ist, daß man die Reaktion in Gegenwart von weniger als stöchiometrischen Mengen einer organischen oder anorganischen Base, die ein Phenol II in das entsprechende Phenolation überführen kann, durchführt, das Reaktionsgemisch hydrolytisch aufarbeitet und den Aldehyd I isoliert.

Die Ausgangsverbindungen I können inerte Substituenten wie Alkyl-, Alkoxy-, Alkoxycarbonyl-, Cyano- oder Halogenreste tragen. Im Hinblick auf ihre Verwendung als Zwischenprodukte sind unter den Ausgangsverbindungen solche Verbindungen der allgemeinen Formel III bevorzugt, in der die Reste R² und R³ unabhängig voneinander für C₁-C₁₈-Alkylreste wie Methyl, Ethyl, n-Propyl, iso-Propyl, n-Butyl, iso-Butyl und tert.-Butyl, aber auch für C₁-C₁₈-Alkoxyreste wie Methoxy oder Ethoxy stehen. Die Verbindungen der Formel II bzw. III sind im Handel erhältlich oder nach an sich bekannten Methoden herstellbar.

Besonders bevorzugt ist die Herstellung folgender Verbindungen:
3-Methyl-5-tert.-Butyl-4-hydroxybenzaldehyd, 3,5-Di-tert.-butyl-4-hydroxybenzaldehyd, 3,5-Di-n-butyl-4-hydroxybenzaldehyd, 3,5-Di-isopropyl-4-hydroxybenzaldehyd, 3,5-Diethyl-4-hydroxybenzaldehyd, 3,5-Dimethyl-4-hydroxybenzaldehyd, 3-tert.-Butyl-5-methyl-4-hydroxybenzaldehyd.

Die elektrochemische Oxidation wird in Gegenwart eines Alkanols R¹-OH vorgenommen, wobei der Rest R¹ für einen C₁-C₆-Alkylrest steht. Bevorzugt ist Methanol. Der Elektrolyt kann ein unter den Elektrolysebedingungen inertes Lösungsmittel wie Acetonnitril enthalten; vorzugsweise führt man die Elektrolyse aber ohne ein solches Lösungsmittel aus. Die Konzentration des Alkanols im Elektrolyten beträgt in der Regel 50 bis 98 Gew.-%.

Weiterhin enthält der Elektrolyt eine organische oder anorganische Base. Diese Base muß in der Lage sein, das Phenol II bzw. III in das entsprechende Phenolation zu überführen. Im einzelnen kommen Amine, z.B. tertiäre Amine wie Triethylamin in Betracht, bevorzugt aber Alkalimetallhydroxide wie NaOH und KOH und Alkalimetallalkoholate wie Natriummethanolat und -ethanolat. Die Basen werden in unterstöchiometrischen Mengen, bezogen auf das Phenol II bzw. III, eingesetzt. Bevorzugt werden 0,01 bis 0,9, besonders bevorzugt 0,25 bis 0,7 Äquivalente Base pro Äquivalent Phenol II bzw. III verwendet.

Ein weiterer Hilfselektrolyt wie schwach basische oder neutrale Salze ist in der Regel nicht erforderlich, so daß bevorzugt ohne solche Hilfselktrolyten gearbeitet wird.

Das erfindungsgemäße Verfahren wird im allgemeinen bei Stromdichten von 0,1 bis 20 A/dm², bevorzugt bei 2 bis 8 A/dm² durchgeführt. Die Ladungsmenge beträgt in der Regel 4 bis 6 F/mol Ausgangsverbindung.

Die Temperatur kann in weiten Grenzen variiert werden. Sie kann -20 bis 180°C betragen, bevorzugt sind 50 bis 70°C. Dabei herrscht verminderter Druck, Normaldruck oder Überdruck, bevorzugt aber Normaldruck oder ein Überdruck bis 3 bar.

Als Reaktoren kommen geteilte oder ungeteilte Zellen in Betracht, von denen die letzteren bevorzugt sind.

Als Anodenmaterialien kommen Edelmetalle wie Platin oder Oxide wie Chrom- und Rutheniumoxid sowie Mischoxide wie Ti/RuOₓ in Betracht. Bevorzugt sind Graphit- und Platinelektroden.

Als Kathodenmaterialien eignen sich allgemein Stahl, Eisen, Kupfer, Nickel, Zink und Kohle sowie Edelmetalle wie Platin; bevorzugt wird Graphit und Platin.

Die Elektrolyse kann diskontinuierlich oder kontinuierlich ausgeführt werden. In einer kontinuierlichen Variante kann ein Teilstrom der Reaktionslösung abgetrennt und aufgearbeitet werden, der im allgemeinen weniger als 5 Gew.-% des Gesamtstroms ausmacht. In dem Maß wie Elektrolyt entnommen wird, wird der Reaktionslösung neue Ausgangslösung zugesetzt.

Die Aufarbeitung der Reaktionslösung geschieht vorteilhaft durch Abdestillieren des Alkanols R¹-OH. Der Rückstand wird hydrolytisch, vorzugsweise im Neutralen oder Sauren, aufgearbeitet. Zum Ansäuren können beispielsweise Mineralsäuren wie Schwefelsäure oder organische Säuren wie Essigsäure dienen. Diese Säuren werden dem Reaktionsgemisch in der Regel in Mengen von 1 bis 10 Gew.-%, bezogen auf das Reaktionsgemisch, zugesetzt. Das Produkt wird dann entweder als Feststoff abgetrennt oder nach Extraktion mit einem organischen Lösungsmittel wie Methyl-tert.-Butylether oder Toluol destillativ gewonnen. Das Alkanol R¹-OH und gegebenenfalls zurückgewonnes Ausgangsmaterial II bzw. III können in weiteren Ansätzen eingesetzt werden.

Das erfindungsgemäße Verfahren erlaubt eine selektive Herstellung der Aldehyde I in hoher Ausbeute.

### Beispiele

Alle Beispiele wurden in einer von unten angeströmten ungeteilten Durchflußelektrolysezelle mit Graphitelektroden im Abstand von 1 mm durchgeführt.
Der Elektrolyt wurde mit 550 l/h umgepumpt.
Die Aufarbeitung erfolgte erfindungsgemäß durch Hydrolyse des Reaktionsgemisches.
Nicht umgesetztes Substrat und Zwischenprodukt wurden durch Extraktion der wäßrigen Mutterlauge mit Methyl-tert.-Butylether (MTBE) nach Filtration des Produktes und Eindampfen der Mutterlauge aus der Umkristallisation des Produktes gewonnen. Die Angaben in Gew.-% beziehen sich auf den Gesamtreaktionsansatz.

### Beispiel 1

### Herstellung von 3,5-Di-tert.-butyl-4-hydroxybenzaldehyd

| Elektrolytzusammensetzung: | |
|---|---|
| 150 g (0,68 mol, 5 Gew.-%) | 2,6-Di-tert.-butyl-4-methylphenol |
| 61,4 g (0,34 mol, 0,6 Gew.-%) | Natriummethylat als 30 %ige methanolische Lösung |
| 2789 g | Methanol |

| Elektrolysebedingungen: | |
|---|---|
| Temperatur | 58°C |
| Stromdichte | 4 A/dm² |
| Ladungsmenge | 4,7 F/mol |

Die Aufarbeitung erfolgte durch destillative Abtrennung von 2380 g Methanol, gefolgt von der Hydrolyse des Reaktionsgemisches mit 450 g 4 %iger HCl und Abtrennung des Produktes durch Filtration, sowie Umkristallisation des Rohproduktes aus Cyclohexan.

Bezogen auf eingesetztes Substrat wurden isoliert (Angaben in mol-%):
148 g (0,66 mol, 93 %) 3,5-Di-tert.-butyl-4-hydroxybenzaldehyd

### Beispiel 2

### Herstellung von 3,5-Di-tert.-butyl-4-hydroxybenzaldehyd

Die Herstellung erfolgte in Analogie zu Beispiel 1, die Stromdichte betrug jedoch 8 A/dm².

Bezogen auf eingesetztes Substrat wurden isoliert (Angaben in mol-%):
143 g (0,61 mol, 90 %) 3,5-Di-tert.-butyl-4-hydroxybenzaldehyd

### Beispiel 3

### Herstellung von 3,5-Di-tert.-butyl-4-hydroxybenzaldehyd

Die Herstellung erfolgte in Analogie zu Beispiel 1, jedoch betrug die Stromdichte 2 A/dm².

Bezogen auf eingesetztes Substrat wurden isoliert (Angaben in mol-%):
146 g (0,62 mol, 91 %) 3,5-Di-tert.-butyl-4-hydroxybenzaldehyd

### Beispiel 4

### Herstellung von 3,5-Di-tert.-butyl-4-hydroxybenzaldehyd

### Elektrolytzusammensetzung:

300 g (1,36 mol, 10 Gew.-%) 2,6-Di-tert.-butyl-4-methylphenol,
122 g (0,68 mol) Natriummethylat als 30 %ige methanolische Lösung,
2578 g Methanol.

Die Elektrolyse und Aufarbeitung erfolgte in Analogie zu Beispiel 1.

Bezogen auf eingesetztes Substrat wurden isoliert (Angaben in mol-%):
289 g (1,24 mol, 91 %) 3,5-Di-tert.-butyl-3-hydroxybenzaldehyd

### Beispiel 5

### Herstellung von 3,5-Di-tert.-butyl-4-hydroxybenzaldehyd

Die Elektrolyse und Aufarbeitung erfolgte in Analogie zu Beispiel 4, jedoch betrug die Temperatur 40°C.

Bezogen auf eingesetztes Substrat wurden isoliert (Angaben in mol-%(:
258 g (1,1 mol, 81 %) 3,5-Di-tert.-butyl-4-hydroxybenzaldehyd

### Beispiel 6

### Herstellung von 3,5-Di-tert.-butyl-4-hydroxybenzaldehyd

### Elektrolytzusammensetzung:

300 g (1,36 mol, 10 Gew.-%) 2,6-Di-tert.-butyl-4-methylphenol
20,5 g (0,51 mol, 0,7 Gew.-%) Natriumhydroxid
2680 g Methanol

Elektrolyse und Aufarbeitung erfolgten in Analogie zu Beispiel 1.

Bezogen auf eingesetztes Substrat wurden isoliert (Angaben in mol-%):
271 g (1,2 mol, 85 %) 3,5-Di-tert.-butyl-4-hydroxybenzaldehyd

### Beispiel 7

### Herstellung von 3,5-Di-tert.-butyl-4-hydroxybenzaldehyd

| Elektrolytzusammensetzung: | |
|---|---|
| 150 g (0,68 mol, 5 Gew.-%) | 2,6-Di-tert.-butyl-4-methylphenol |
| 19,1 g (0,34 mol, 0,6 Gew.-%) | Kaliumhydroxid |
| 2830 g | Methanol |

Elektrolyse und Aufarbeitung erfolgten in Analogie zu Beispiel 1.

Bezogen auf eingesetztes Substrat wurden isoliert (Angaben in mol-%):
119 g (0,51 mol, 75 %) 3,5-Di-tert.-butyl-4-hydroxybenzaldehyd

### Beispiel 8

### Herstellung von 3,5-Dimethyl-4-hydroxybenzaldehyd

| Elektrolytzusammensetzung: | |
|---|---|
| 150 g (1,1 mol, 10 Gew.-%) | 2,4,6-Trimethylphenol |
| 100 g (0,55 mol, 1 Gew.-%) | Natriummethylat als 30 %ige methanolische Lösung |
| 2750 g | Methanol |

| Elektrolysebedingungen: | |
|---|---|
| Temperatur | 58°C |
| Stromdichte | 4 A/dm² |
| Ladungsmenge | 5 F/mol |

Die Aufarbeitung erfolgte durch destillative Abtrennung von 2356 g Methanol, gefolgt von der Hydrolyse des Reaktionsgemisches mit 450 g 4 %iger HCl und Abtrennung des Produktes durch Filtration, sowie Umkristallisation des Rohproduktes aus Cyclohexan.

Bezogen auf eingesetztes Substrat wurden isoliert (Angaben in mol-%):
114 g (0,76 mol, 69 %) 3,5-Di-methyl-4-hydroxybenzaldehyd

## Patentansprüche

1. Verfahren zur Herstellung von p-Hydroxybenzaldehyden der allgemeinen Formel I in der der aromatische Ring 2 bis 4 inerte Substituenten X tragen kann, durch elektrochemische Oxidation eines Phenols der allgemeinen Formel II in Gegenwart eines Alkanols R¹-OH, wobei der Rest R¹ für einen C₁-C₆-Alkylrest steht, dadurch gekennzeichnet, daß man die Reaktion in Gegenwart von weniger als stöchiometrischen Mengen einer organischen oder anorganischen Base, die ein Phenol der Formel II in das entsprechende Phenolation überführen kann, durchführt, das Reaktionsgemisch hydrolytisch aufarbeitet und den Aldehyd der Formel I isoliert.

2. Verfahren nach Anspruch 1, dadurch gekennzeichnet, daß man ein Phenol der allgemeinen Formel III in der die Reste R² und R³ unabhängig voneinander für C₁-C₁₈-Alkyl oder C₁-C₁₈-Alkoxy stehen, oxidiert.

3. Verfahren nach Anspruch 2, dadurch gekennzeichnet, daß die Reste R² und R³ für einen tert.-Butylrest stehen.

4. Verfahren nach den Ansprüchen 1 bis 3, dadurch gekennzeichnet, daß man die elektrochemische Oxidation in ungeteilten Durchflußzellen durchführt.

5. Verfahren nach den Ansprüchen 1 bis 4, dadurch gekennzeichnet, daß man bei 50 bis 70°C elektrolysiert.

6. Verfahren nach den Ansprüchen 1 bis 5, dadurch gekennzeichnet, daß man 0,25 bis 0,7 Äquivalente Base pro Äquivalent Phenol der Formel II einsetzt.

7. Verfahren nach den Ansprüchen 1 bis 6, dadurch gekennzeichnet, daß man Alkalimetallhydroxide oder Alkalimetallalkoholate als Base einsetzt.

## Claims

1. A process for preparing p-hydroxybenzaldehydes of the general formula I in which the aromatic ring can carry from 2 to 4 inert substituents X, by electrochemical oxidation of a phenol of the general formula II in the presence of an alkanol R¹-OH, where R¹ is C₁-C₆-alkyl, which comprises carrying out the reaction in the presence of less than stoichiometric amounts of an organic or inorganic base able to convert a phenol of the formula II into the corresponding phenolate ion, subjecting the reaction mixture to hydrolytic workup, and isolating the aldehyde of the formula I.

2. A process as claimed in claim 1, wherein a phenol of the general formula III where the R² and R³ radicals are, independently of one another, C₁-C₁₈-alkyl or C₁-C₁₈-alkoxy, is oxidized.

3. A process as claimed in claim 2, wherein the R² and R³ radicals are a tert-butyl radical.

4. A process as claimed in claims 1 to 3, wherein the electrochemical oxidation is carried out in undivided continuous flow cells.

5. A process as claimed in claims 1 to 4, wherein electrolysis is carried out at from 50 to 70°C.

6. A process as claimed in claims 1 to 5, wherein from 0.25 to 0.7 equivalent of base is employed per equivalent of phenol of the formula II.

7. A process as claimed in claims 1 to 6, wherein alkali metal hydroxides or alkali metal alcoholates are employed as base.

## Revendications

1. Procédé de préparation de p-hydroxybenzaldéhydes de la formule générale I dans laquelle le noyau aromatique peut porter de 2 à 4 substituants X inertes, par l'oxydation électrochimique d'un phénol de la formule générale Il en présence d'un alcanol R¹-OH, où le symbole R¹ représente un radical alkyle en C₁ à C₆, caractérisé en ce que l'on entreprend la réaction en présence de proportions moins que stoechiométriques d'une base organique ou inorganique, qui peut convertir le phénol de la formule II en l'ion phénate correspondant, on traite le mélange réactionnel par voie hydrolytique et on isole l'aldéhyde de la formule I.

2. Procédé suivant la revendication 1, caractérisé en ce que l'on oxyde un phénol de la formule III dans laquelle les symboles R² et R³ représentent, indépendamment l'un de l'autre, chacun un radical alkyle en C₁ à C₁₈, ou alcoxy en C₁ à C₁₈.

3. Procédé suivant la revendication 2, caractérisé en ce que les symboles R² et R³ représentent chacun un radical tert-butyle.

4. Procédé suivant les revendications 1 à 3, caractérisé en ce que l'on entreprend l'oxydation électrochimique dans des cellules de passage non divisées.

5. Procédé suivant les revendications 1 à 4, caractérisé en ce que l'on opère l'électrolyse à 50-70°C.

6. Procédé suivant les revendications 1 à 5, caractérisé en ce que l'on utilise de 0,25 à 0,7 équivalent de base par équivalent de phénol de la formule II.

7. Procédé suivant les revendications 1 à 6, caractérisé en ce que l'on utilise des hydroxydes de métaux alcalins ou des alcoolates de métaux alcalins, à titre de base.
